# EUROPÄISCHE PATENTSCHRIFT

(11) **EP 1 923 642 B1**
(45) Veröffentlichungstag und Bekanntmachung des Hinweises auf die Patenterteilung: **17.02.2010**
(21) Anmeldenummer: 06023892.0
(22) Anmeldetag: 17.11.2006
(51) Int. Cl.: F24F 3/14, E04B 1/70

(54) **Vorrichtung zur Trocknung von Raumluft mittels eines mobilen Trocknungsgerätes**
Apparatus for drying of room air with mobile dehumidifier
Appareil mobile pour séchage d'air intérieur

(43) Veröffentlichungstag der Anmeldung: 21.05.2008
(73) Patentinhaber: AERIAL GmbH, 22844 Norderstedt (DE)
(72) Erfinder: Meier, Karsten, 22397 Hamburg (DE)
(74) Vertreter: Meyer, Ludgerus

(56) Entgegenhaltungen:
- EP-A- 1 669 687
- WO-A-96/21834
- WO-A-03/016647
- DE-A1- 3 815 161

## Beschreibung

Die Erfindung betrifft eine Vorrichtung zur Trocknung von Raumluft mittels eines mobilen Trocknungsgerätes nach dem Oberbegriff des Anspruchs 1. Derartige Vorrichtungen werden benötigt, wenn feuchtigkeits- und wassergeschädigte Dämmschichten, Hohlräume und Isolationen getrocknet werden sollen, um z. B. einen neu erstellten Bau möglichst schnell benutzen zu können, oder um Feuchtigkeitsschäden an bestehenden Bauten schnell beheben zu können.

Wenn z. B. Wasser aus einer Wasserleitung oder einer Heizungsleitung ausgetreten ist, oder es andere Arten von Überschwemmungen gegeben hat, z. B. in Küchen, Bädern, oder durch äußere Einwirkungen, ist es erforderlich, die Bodenschichten, insbesondere unter einem Estrich, schnell zu entfeuchten. Es gibt im Wesentlichen zwei Verfahren zur Trocknung von Bodenschichten. Beim Überdruckverfahren wird trockene erwärmte Luft durch spezielle Öffnungen in die Dämmschicht eingeblasen. Die eingeblasene Luft nimmt Feuchtigkeit aus dem Dämmmaterial auf und entweicht über Randfugen und Entlastungsbohrungen in dem betreffenden Raum und kann mittels aufgestellter Trocknungsgeräte getrocknet werden. Durch diesen Kreislauf wird eine Austrocknung der Bodenschicht bis zur materialspezifischen Ausgleichsfeuchte erreicht.

Beim Unterdruckverfahren wird der Vorgang umgekehrt betrieben. Hierbei wird mittels Vakuumturbinen feuchte Luft aus einer Dämmschicht herausgesaugt. Das entstehende Vakuum zieht über spezielle Bohrungen oder geöffnete Randfugen mittels eines Trocknungsgerätes getrocknete Raumluft in die Dämmschicht ein, so dass der Feuchtegehalt der Dämmschicht verringert werden kann.

Eine einfachere Trocknungsmöglichkeit besteht in der Verwendung von Lüftern, welche heiße Luft in das zu trocknende Gebiet einblasen. Das Verfahren ist jedoch nur auf solche Fälle beschränkt, in denen die zugeführte Luft sehr trocken ist, da anderenfalls der Wirkungsgrad erheblich verringert ist.

Es sind auch Kondensationstrockner bekannt, die nach dem Prinzip eines Kältetrockners arbeiten, bei denen die Entfeuchtung durch Kondensatableitung der Feuchte in einem geschlossenen Luftkreislauf erreichbar ist.

Schließlich sind Adsorptionstrockner bekannt, bei denen die Prozessluft des Gerätes über eine Adsorptionseinrichtung bis auf 2 - 4% relativer Feuchte erniedrigt wird. Solche Adsorptionstrockner weisen einen hohen Wirkungsgrad bei niedrigen Temperaturen auf.

Aus der DE 695 11 895 T2 bzw. der WO 96/21834 A ist eine Vorrichtung zur Trocknung von Bodenschichten bekannt, welche es mittels eines Hochdruckgebläses bei hohem Luftdruck erlaubt, eine wassergeschädigte Bodenschicht zu durchlüften und zu trocknen. Die Einrichtung weist einen Trocknungsrotor auf, welcher die hindurchgeführte Luft trocknet, wobei die im Trocknungsrotor aufgenommene Feuchtigkeit durch eine gegenläufige Strömung mittels einem zweiten Gebläse extern abgegeben werden kann.

Die Vorrichtung ist als mobiles Trocknungsgerät ausgeführt, das einen Ansaugstutzen und einen Auslassstutzen enthält. Ein Gebläse saugt Raumluft über den Ansaugstutzen in das Gerät und durch den Trocknungsrotor. Ein Teil der durch den Trocknungsrotor geführten Luft wird im Gegenstrom nach Aufheizung in einer Heizeinrichtung durch den Trocknungsrotor zurückgeführt und an die Außenatmosphäre abgegeben. Der andere Teil der durch den Trocknungsrotor geführten Luft wird über das Hochdruckgebläse an einen Auslass geleitet, und dem zu trocknenden Bodenbereich zugeführt, wobei die in das Hochdruckgebläse eintretende Luft zuvor den Verdichtermotor umströmt und dabei erwärmt wird.

Bei dieser Einrichtung wird die Prozessluft mittels zweier Lüfter befördert, nämlich einem Lüfter, der die Prozessluft durch den Trocknungsrotor fördert und einen weiteren Lüfter, der die Verdichtung der Prozessluft übernimmt. Da der Wirkungsgrad des Regenerationsschritts zur Rückspülung des Trocknungsrotors unmittelbar von der Temperatur der durchströmenden Luft abhängt, ist es erforderlich, die Regenerationsluft aufzuheizen. Hierzu dient bei dieser bekannten Einrichtung eine gesonderte Heizung. Die zusätzliche Aufheizung der Prozessluft über die Kühlung des Verdichterlüfters bewirkt, dass die aus dem Trocknungsgerät austretende Luft zur Erwärmung eines zu trocknenden Raumes führt, die bei Dauerbetrieb und bei relativ hohen Umgebungstemperaturen zu Schäden an Möbeln und anderen Einrichtungen des Raumes führen kann, welche nicht hinnehmbar sind. Die Einsatzmöglichkeiten dieses Gerätes sind daher beschränkt.

Aus der WO 03/016647 A ist ein Trocknungsgerät zur Trocknung von Bodenschichten bekannt, bei dem das Gerät alternativ getrocknete Luft in die Bodenschichten einführen kann, oder das im Gerät angeordnete Hochdruckgebläse Luft aus Bodenschichten absaugen kann.

Der Erfindung liegt daher die Aufgabe zugrunde, eine Vorrichtung zur Trocknung von Raumluft mittels eines mobilen Trocknungsgerätes anzugeben, welche mit relativ niedrigen Prozesslufttemperaturen arbeitet und die energieeffizient sowohl im Druckbetrieb als auch im Saugbetrieb verwendbar ist.

Diese Aufgabe wird durch die im Anspruch 1 angegebene Erfindung gelöst. Vorteilhafte Weiterbildungen der Erfindung sind in Unteransprüchen angegeben.

Gemäß dem kennzeichnenden Merkmal des Anspruchs 1 ist eine Vorrichtung zur Trocknung von Raumluft angegeben, bei der der Trocknungsrotor mit einem Ansaugstutzen des Trocknungsgerätes und mit dem ersten Gebläse verbindbar ist, wobei das erste Gebläse als Hochdruckgebläse ausgebildet ist, und das zweite Gebläse mit einem Einlass für Raumluft in Verbindung steht. Der vom zweiten Gebläse erzeugte Luftstrom zur Kühlung des Hochdruckgebläses wird über dessen Gehäuse geführt und dem Regenerationseinlass des Trocknungsrotors zugeleitet, von dem der Luftstrom über einen Gehäuseauslass aus dem Trocknungsgerät abgeleitet wird. Der Trocknungsrotor ist wahlweise mit der Saugseite oder der Druckseite des ersten Gebläses verbindbar.

Die über den Gehäuseeinlass zugeführte Raumluft wird dabei ohne Verwendung des zweiten Gebläses unmittelbar durch den Trocknungsrotor geleitet und von diesem unmittelbar dem ersten Gebläse zugeführt, von dem die Luft in verdichteter Form in die zu trocknende Bodenschicht geleitet werden kann. Die Regeneration des Rotors erfolgt mittels Durchleitung von Raumluft, welche über einen zweiten Lüfter zugeführt wird, dessen Luftstrom über das Gehäuse des ersten Lüfters und von dort dem ersten Regenerationseinlass des Trocknungsrotors zugeführt wird. Durch die Umspülung des ersten Gebläses erwärmt sich diese Luft bereits. Eine weitere Erwärmung kann durch eine am Eingang des Regenerationseinlasses angeordnete Heizeinrichtung erfolgen.

Die erfindungsgemäße Ausbildung der Trocknungsvorrichtung vermeidet eine Temperaturerhöhung der Prozessluft und hält damit die Temperatur der Trocknungsluft in sicheren Grenzen. Andererseits wird die notwendige Erwärmung der Regenerationsluft durch Vorbeileiten am Gehäuse des ersten Lüfters erreicht. Die zur weiteren Erhöhung der Temperatur der durch den Regenerationskanal geführten Spülluft mittels einer Heizeinrichtung lässt sich vorzugsweise in Abhängigkeit von der Temperatur des in die Heizeinrichtung eintretenden Luftstroms regeln. Damit lässt sich der Regenerationskanal des Trocknungsrotors unabhängig von äußeren Temperaturen im optimalen Bereich fahren.

Zur Vereinfachung des Gehäuseaufbaus des Trocknungsgerätes kann der mit dem zweiten Gebläse verbundene Einlass für Raumluft an einem Abzweig des Ansaugstutzens angeschlossen sein, so dass lediglich ein einziger Ansaugstutzen im Trocknungsgerät erforderlich ist.

Vorzugsweise ist das Hochdruckgebläse als Seitenkanalverdichter ausgeführt, der einen hohen Druck ermöglicht, welcher bei Überführung von Trockenluft in Bodenschichten, wie z. B. unter einem Estrich, erforderlich ist.

Vorzugsweise ist das Trocknungsgerät in eine erste und eine zweite Kammer unterteilt, wobei der Trocknungsrotor einen Teil der Trennwand zwischen erster und zweiter Kammer bildet. Der ersten Kammer wird über einen Ansaugstutzen Raumluft zugeführt, die über den Trocknungsrotor zum ersten Gebläse geführt wird, welches sich in der zweiten Kammer befindet. Die Druckseite des ersten Gebläses ist an den Auslassstutzen angeschlossen.

Wenn das zweite Gebläse einen eigenen Ansaugstutzen aufweist, wird damit die gesamte in die erste Kammer eintretende Raumluft durch den Trocknungsrotor geführt. Durch die zweite Kammer wird ausschließlich die durch den zweiten Lüfter geführte Luft gespült, so dass die gesamte Abwärme des ersten Lüfters von dem Luftstrom des zweiten Lüfters aufgenommen wird und zur Spülung des Trocknungsrotors verwendet werden kann.

Der Trocknungsrotor ist wahlweise mit der Saugseite oder der Druckseite des ersten Gebläses verbindbar. Damit lässt sich das Trocknungsgerät sowohl im Saugverfahren als auch im Druckverfahren betreiben.

Wenn der Trocknungsrotor mit der Druckseite des ersten Gebläses verbunden ist, wird die Saugseite des ersten Gebläses an einen Raumluftanschluss des Trocknungsgerätes angeschlossen. Bei diesem Saugverfahren wird die vom ersten Lüfter verdichtete Raumluft durch den Trocknungsrotor hindurchgeführt und über die erste Kammer des Trocknungsgerätes an einen zu trocknenden Raum oder eine Bodenschicht abgegeben. Wenn der Ansaugstutzen des ersten Gebläses direkt an die Bodenschicht angeschlossen ist, führt der Auslass der ersten Kammer getrocknete Luft in den Raum zurück, so dass sich ein Trocknungskreislauf ergibt.

In dem Fall, dass der Trocknungsrotor mit der Saugseite des ersten Gebläses verbunden ist, wird die Druckseite des ersten Gebläses an einen Raumluftanschluss des Trocknungsgerätes angeschlossen. Der Raumluftanschluss kann dann an eine Bodenschicht des Raumes angeschlossen werden, so dass die Bodenschicht mittels Druckluft durchströmt wird. Der Raumluftanschluss der oberen Kammer nimmt die aus der Bodenschicht austretende Raumluft auf und trocknet sie.

Die wahlweise Verwendung des Trocknungsrotors lässt sich sehr einfach dadurch umschalten, dass entsprechende wechsel bare Schlauchverbindungen verwendet werden. In einer alternativen Ausführungsform kann die wahlweise Verbindung auch über ein Dreiwegeventil herstellbar sein.

In einer weiteren bevorzugten Ausführungsform verzichtet das Trocknungsgerät auf einen eigenständigen Antrieb für den zweiten Lüfter. Bei dieser Ausführungsform wird der zweite Lüfter vom Motor des ersten Lüfters mit angetrieben. Dadurch ergibt sich ein vereinfachter Gehäuseaufbau.

Die Erfindung wird nachstehend anhand eines Ausführungsbeispiels näher erläutert.
Es zeigen:
- Fig. 1: eine Prinzipdarstellung eines Trocknungsgerätes zur Verwendung im Druckverfahren,
- Fig. 2: eine Aufbauansicht eines Trocknungsgerätes gemäß Fig. 1,
- Fig. 3: eine Prinzipdarstellung eines Trocknungsgerätes im Saugverfahren,
- Fig. 4: einen Gehäuseaufbau eines Trocknungsgerätes, das gemäß Fig. 3 arbeitet, und
- Fig. 5: bevorzugte Weiterbildungen des Gehäuseaufbaus eines Trocknungsgerätes.

Die in Fig. 1 dargestellte Prinzipansicht eines Trocknungsgerätes zeigt einen Trocknungsrotor 3, dem über einen Ansaugstutzen 1 Raumluft zugeführt wird, die vom Trocknungsrotor 3 über ein erstes Gebläse 4 an einen Auslassstutzen 2 geführt wird, von dem die getrocknete Raumluft in den zu entfeuchtenden Bereich überführt wird. Ein zweites Gebläse 5 saugt über einen Einlass 6 ebenfalls Raumluft an, welche über das Gehäuse 7 des ersten Lüfters geführt wird und von dort über eine Heizeinrichtung 10 dem Regenerationseinlass 8 des Trocknungsrotors und von dort über einen Gehäuseauslass 9 an eine äußere Atmosphäre abgegeben wird.

Die in den Ansaugstutzen 1 eintretende Luft wird mittels des Trocknungsrotors 3 getrocknet und über das erste Gebläse verdichtet an die zu entfeuchtende Schicht abgegeben. Die im Trocknungsrotor 3 aufgenommene Feuchte wird durch Rückspülung ständig entfernt, so dass das Trocknungsgerät im Dauerbetrieb arbeiten kann.

Bei einem Trocknungsrotor der verwendeten Art handelt es sich um ein an sich bekanntes radförmiges Trocknungselement mit einer wabenförmigen Struktur mit sehr großer Oberfläche. Die vom Rotor aufgenommene Feuchtigkeit wird abgegeben, sobald der Trocknungsrotor im Regenerationsbereich von heißer Luft im Gegenstrom durchspült wird. Der Rotor dreht mit einer Geschwindigkeit von etwa 0,5 Umdrehungen pro Minute, angetriebenen durch einen langsam drehenden Motor. Adsorptionstrockner der genannten Art sind als solche bekannt.

Fig. 2 zeigt den mechanischen Aufbau eines quaderförmigen Trocknungsgerätes der beanspruchten Art. Das Trocknungsgerät weist im Wesentlichen eine obere erste Kammer 11 und eine untere zweite Kammer 12 auf, wobei der Trocknungsrotor 3 einen Teil der Trennwand 13 zwischen der ersten Kammer 11 und der zweiten Kammer 12 bildet. Die Kammer 11 ist mit einem Ansaugstutzen 1 sowie einem Einlass 6 versehen. An den Einlass 6 ist ein zweiter Lüfter 5 angeschlossen, dessen Auslass 14 in die zweite Kammer 12 mündet.

Die über den Ansaugstutzen 1 in die erste Kammer 11 eintretende Raumluft wird über den in der zweiten Kammer 12 angeordneten Seitenkanalverdichter, der das erste Gebläse 4 bildet, angesaugt, indem die durch den Trocknungsrotor 3 geführte Raumluft über eine Schlauchverbindung 16 unmittelbar in das erste Gebläse 4 eingesaugt wird. Die im ersten Gebläse 4 verdichtete Luft wird über einen Auslassstutzen 2 aus dem Trocknungsgerät ausgegeben.

Die durch das zweite Gebläse 5 in die zweite Kammer 12 eingeblasene Raumluft umstreicht das Gehäuse des ersten Gebläses 4 und wird dann über die Heizeinrichtung 10 und den Gehäuseauslass 9 in die Rückspülstrecke des Trocknungsrotors 3 und von dort über einen Gehäuseauslass 9 an die Außenatmosphäre geleitet. Um in der Heizeinrichtung 10 die nötige Wärme erzeugen zu lassen, wird die Luftraumtemperatur in der zweiten Kammer 12 durch einen nicht dargestellten Sensor erfasst. Das Sensorsignal steuert über eine geeignete Steuereinrichtung die Heizleistung der Heizeinrichtung 10, so dass die über den Regenerationseinlass 8 in den Trocknungsrotor eintretende Sprühluft eine optimale Arbeitstemperatur aufweist.

Fig. 3 zeigt ein Trocknungsgerät der erfindungsgemäßen Art bei Verwendung im Saugverfahren. Hierbei wird über den Raumluftanschluss 15 Raumluft über das erste Gebläse 4 angesaugt und über den Trocknungsrotor 3 an den Raumluftanschluss 17 abgegeben. Über den Einlass 6 wird Raumluft mittels des zweiten Gebläses 5 über das Gehäuse 7 des ersten Gebläses 4 geführt und über die Heizeinrichtung 10 dem Regenerationseinlass des Trocknungsrotors 3 zugeführt, von dem die Spülluft über den Gehäuseauslass 9 an die Atmosphäre abgegeben wird.

Der mechanische Aufbau des in Fig. 3 dargestellten Saugprinzips ist in Fig. 4 dargestellt. Vom Raumluftanschluss 15 wird Raumluft vom ersten Gebläse 4 angesaugt und über den Druckluftanschluss über die Schlauchverbindung 16, die teilweise außerhalb des Gehäuses geführt ist, an den Trocknungsrotor 3 gegeben, von dem die darin getrocknete Luft über den Raumluftanschluss 17 aus dem Trocknungsgerät abgegeben wird. Auch in diesem Fall erfolgt die Rückspülung des Trocknungsrotors 3 über vom zweiten Gebläse 5 durch die zweite Kammer 12 geführte Raumluft, die über die Heizeinrichtung 10 durch die Rückspülstrecke des Trocknungsrotors geführt wird und über den Gehäuseauslass 9 an die äußere Atmosphäre abgegeben wird.

Die alternative Verwendung des Trocknungsgerätes im Saugverfahren oder Druckverfahren lässt sich daher durch einfachen Wechsel der Schlauchverbindung 16 herstellen, indem ein Ende des außerhalb des Gerätes geführten Schlauches alternativ an den Raumluftanschluss 15 (Fig. 2) oder den Auslassstutzen 2 (Fig. 4) angeschlossen wird.

In einer anderen Ausführungsform der Erfindung, die in Fig. 5 dargestellt ist, lässt sich das Wechseln der Anschlüsse auch durch Verwendung eines drehbaren Dreiwegeventils 18 erreichen, so dass eine vereinfachte Bedienung des Gerätes zur wahlweisen Verwendung im Druck- oder Saugbetrieb erreichbar ist.

Fig. 5 zeigt auch eine Möglichkeit der Verwendung des zweiten Gebläses 5, bei der das Gebläse 5 unmittelbar vom Motor des ersten Gebläses 4 angetrieben wird. Durch den Antrieb des ersten Gebläses 4 wird damit gleichzeitig das zweite Gebläse 5 betrieben, welches über einen rückseitigen Einlass Raumluft in die zweite Kammer 12 einführt.

Das dargestellte Trocknungsgerät ist kompakt aufzubauen und einfach herstellbar. Die Verbindung der zentralen Elemente des Gerätes, nämlich Trocknungsrotor, erste und zweite Lüfter und die Anschlüsse nach außen lassen sich sehr einfach durch flexible Schlauchverbindungen herstellen, wobei aber auch metallische Rohrverbindungen verwendbar sind. Zur Geräuschverringerung kann das Gehäuse mit geräuschdämmenden Auskleidungen versehen sein.

### Bezugszeichen

- 1: Ansaugstutzen
- 2: Auslassstutzen
- 3: Trockungsrotor
- 4: erstes Gebläse
- 5: zweites Gebläse
- 6: Einlass
- 7: Gehäuse
- 8: Regenerationseinlass
- 9: Gehäuseauslass
- 10: Heizeinrichtung
- 11: erste Kammer
- 12: zweite Kammer
- 13: Trennwand
- 14: Auslass
- 15: Raumluftanschluss
- 16: Schlauchverbindung
- 17: Raumluftanschluss
- 18: Dreiwegeventil

## Patentansprüche

1. Vorrichtung zur Trocknung von Raumluft mittels eines mobilen Trocknungsgerätes, das einen Ansaugstutzen und einen Auslassstutzen enthält, mit einem Trocknungsrotor (3) zur Trocknung der vom Ansaugstutzen mittels eines ersten Hochdruckgebläses (4) über den Trocknungsrotor (3) zum Auslassstutzen geführten Raumluft, und mit einem zweiten Gebläse (5) zur Erzeugung eines Luftstroms zur Regeneration des Trocknungsrotors, wobei das zweite Gebläse (5) mit einem Einlass für Raumluft in Verbindung steht, **dadurch gekennzeichnet,**
- **dass** der Trocknungsrotor (3) mit dem Ansaugstutzen des Trocknungsgerätes und mit dem ersten Gebläse verbindbar ist,
- **dass** das erste Gebläse (4) als Hochdruckgebläse ausgebildet ist,
- **dass** der vom zweiten Gebläse erzeugte Luftstrom zur Kühlung des Hochdruckgebläses über dessen Gehäuse geführt und dann dem Regenerationseinlass (8) des Trocknungsrotors (3) zugeleitet wird, von dem der Luftstrom über einen Gehäuseauslass (9) aus dem Trocknungsgerät abgeleitet wird, und
- **dass** der Trocknungsrotor wahlweise mit der Saugseite oder der Druckseite des ersten Gebläses verbindbar ist.

2. Vorrichtung nach Anspruch 1, **dadurch gekennzeichnet, dass** dem Regenerationseinlass eine Heizeinrichtung (10) vorgeschaltet ist.

3. Vorrichtung nach Anspruch 2, **dadurch gekennzeichnet, dass** die Heizeinrichtung (10) in Abhängigkeit von der Temperatur des in die Heizeinrichtung eintretenden Luftstroms regelbar ist.

4. Vorrichtung nach Anspruch 1, **dadurch gekennzeichnet, dass** der mit dem zweiten Gebläse (5) verbundene Einlass für Raumluft an einen Abzweig des Ansaugstutzens angeschlossen ist.

5. Vorrichtung nach Anspruch 1, **dadurch gekennzeichnet, dass** das Hochdruckgebläse ein Seitenkanalverdichter ist.

6. Vorrichtung nach Anspruch 1, **dadurch gekennzeichnet, dass** das Gehäuse des Trocknungsgerätes wenigstens eine erste (11) und eine zweite Kammer (12) aufweist, wobei der Trocknungsrotor (3) einen Teil der Trennwand (13) zwischen der ersten und der zweiten Kammer bildet, dass der ersten Kammer über den Ansaugstutzen Raumluft zugeführt wird, die über den Trocknungsrotor (3) zum ersten Gebläse geführt wird, welches sich in der zweiten Kammer befindet, und dass die Druckseite des ersten Gebläses an den Auslassstutzen angeschlossen ist.

7. Vorrichtung nach Anspruch 6, **dadurch gekennzeichnet, dass** das zweite Gebläse (5) in der ersten Kammer (11) angeordnet ist, dass der Auslass des zweiten Gebläses in die zweite Kammer (12) führt, und dass die zweite Kammer (12) zum Regenerationseinlass (8) des Trocknungsrotors (3) geöffnet ist.

8. Vorrichtung nach Anspruch 1, **dadurch gekennzeichnet, dass** in dem Fall, in dem der Trocknungsrotor (3) mit der Druckseite des ersten Gebläses (4) verbunden ist, die Saugseite des ersten Gebläses an einen Raumluftanschluss (15) des Trocknungsgerätes angeschlossen ist.

9. Vorrichtung nach Anspruch 1, **dadurch gekennzeichnet, dass** in dem Fall, in dem der Trocknungsrotor mit der Saugseite des ersten Gebläses verbunden ist, die Druckseite des ersten Gebläses (4) an einem Raumluftanschluss (2) des Trocknungsgerätes angeschlossen ist.

10. Vorrichtung nach Anspruch 1, **dadurch gekennzeichnet, dass** die wahlweise Verbindung über eine wechselbare Schlauchverbindung (16) herstellbar ist.

11. Vorrichtung nach Anspruch 1, **dadurch gekennzeichnet, dass** die wahlweise Verbindung über ein Dreiwegeventil (18) herstellbar ist.

12. Vorrichtung nach Anspruch 1, **dadurch gekennzeichnet, dass** das zweite Gebläse (5) von dem Motor des ersten Gebläses (4) angetrieben wird.

## Claims

1. Device for drying ambient air by means of a mobile drying device which contains an intake nozzle and a discharge nozzle, having a drying rotor (3) for drying the ambient air which is guided from the intake nozzle via the drying rotor (3) to the discharge nozzle by means of a first high-pressure fan (4), and having a second fan (5) for producing an air stream for regenerating the drying rotor, the second fan (5) being connected to an inlet for ambient air,
**characterised in that**
- the drying rotor (3) can be connected to the intake nozzle of the drying device and to the first fan,
- **in that** the first fan (4) is constructed as a high-pressure fan,
- **in that** the air stream produced by the second fan for cooling the high-pressure fan is guided over the housing thereof, and is then directed to the regeneration inlet (8) of the drying rotor (3), from which the air stream is discharged from the drying device by means of a housing outlet (9), and
- **in that** the drying rotor can optionally be connected to the intake side or the delivery side of the first fan.

2. Device according to claim 1, **characterised in that** a heating device (10) is arranged upstream of the regeneration inlet.

3. Device according to claim 2, **characterised in that** the heating device (10) can be adjusted in accordance with the temperature of the air stream entering the heating device.

4. Device according to claim 1, **characterised in that** the inlet for ambient air connected to the second fan (5) is connected to a branch of the intake nozzle.

5. Device according to claim 1, **characterised in that** the high-pressure fan is a side channel compressor.

6. Device according to claim 1, **characterised in that** the housing of the drying device has at least a first chamber (11) and a second chamber (12), the drying rotor (3) forming part of the partition wall (13) between the first and the second chamber, **in that** ambient air is supplied to the first chamber via the intake nozzle and is guided to the first fan via the drying rotor (3) which is located in the second chamber, and **in that** the delivery side of the first fan is connected to the outlet nozzle.

7. Device according to claim 6, **characterised in that** the second fan (5) is arranged in the first chamber (11), **in that** the outlet of the second fan leads to the second chamber (12), and **in that** the second chamber (12) is open with respect to the regeneration inlet (8) of the drying rotor (3).

8. Device according to claim 1, **characterised in that**, when the drying rotor (3) is connected to the delivery side of the first fan (4), the intake side of the first fan is connected to an ambient air connection (15) of the drying device.

9. Device according to claim 1, **characterised in that**, when the drying rotor is connected to the intake side of the first fan, the delivery side of the first fan (4) is connected to an ambient air connection (2) of the drying device.

10. Device according to claim 1, **characterised in that** the optional connection can be produced by means of a changeable hose connection (16).

11. Device according to claim 1, **characterised in that** the optional connection can be produced by means of a three-way valve (18).

12. Device according to claim 1, **characterised in that** the second fan (5) is driven by the motor of the first fan (4).

## Revendications

1. Dispositif pour sécher l'air ambiant à l'aide d'un appareil de séchage mobile qui comprend une tubulure d'aspiration et une tubulure de sortie, avec un rotor de séchage (3) pour sécher l'air ambiant amené par la tubulure d'aspiration jusqu'à la tubulure de sortie à l'aide d'une première soufflante haute pression (4), par l'intermédiaire du rotor de séchage (3), et avec une seconde soufflante (5) pour produire un courant d'air destiné à régénérer le rotor de séchage, la seconde soufflante (5) communiquant avec une entrée pour l'air ambiant, **caractérisé**
- **en ce que** le rotor de séchage (3) est apte à être relié à la tubulure d'aspiration de l'appareil de séchage et à la première soufflante,
- **en ce que** la première soufflante (4) est conçue comme une soufflante haute pression,
- **en ce que** le courant d'air produit par la seconde soufflante est amené sur le carter de la soufflante haute pression pour refroidir celle-ci et est ensuite amené jusqu'à l'entrée de régénération (8) du rotor de séchage (3), à partir de laquelle il est évacué de l'appareil de séchage par une sortie de carter (9), et
- **en ce que** le rotor de séchage est apte à être relié sélectivement au côté aspiration ou au côté pression de la première soufflante.

2. Dispositif selon la revendication 1, **caractérisé en ce qu'**un dispositif de chauffage (10) est monté en aval de l'entrée de régénération.

3. Dispositif selon la revendication 2, **caractérisé en ce que** le dispositif de chauffage (10) est réglable en fonction de la température du courant d'air qui entre dans le dispositif de chauffage.

4. Dispositif selon la revendication 1, **caractérisé en ce que** l'entrée pour l'air ambiant qui est reliée à la seconde soufflante (5) est raccordée à un embranchement de la tubulure d'aspiration.

5. Dispositif selon la revendication 1, **caractérisé en ce que** la soufflante haute pression est constituée par un compresseur à canal latéral.

6. Dispositif selon la revendication 1, **caractérisé en ce que** le carter de l'appareil de séchage présente au moins une première (11) et une seconde chambre (12), le rotor de séchage (3) formant une partie de la cloison (13) entre les première et seconde chambres, **en ce que** la tubulure d'aspiration amène dans la première chambre de l'air ambiant qui est amené par le rotor de séchage (3) jusqu'à la première soufflante située dans la seconde chambre, et **en ce que** le côté pression de la première soufflante est raccordé à la tubulure de sortie.

7. Dispositif selon la revendication 6, **caractérisé en ce que** la seconde soufflante (5) est disposée dans la première chambre (11), **en ce que** la sortie de la seconde soufflante mène à la seconde chambre (12) et **en ce que** la seconde chambre (12) s'ouvre sur l'entrée de régénération (8) du rotor de séchage (3).

8. Dispositif selon la revendication 1, **caractérisé en ce que** dans le cas où le rotor de séchage (3) est relié au côté pression de la première soufflante (4), le côté aspiration de la première soufflante est raccordé à un raccordement d'air ambiant (15) de l'appareil de séchage.

9. Dispositif selon la revendication 1, **caractérisé en ce que** dans le cas où le rotor de séchage est relié au côté aspiration de la première soufflante, le côté pression de la première soufflante (4) est raccordé à un raccordement d'air ambiant (2) de l'appareil de séchage.

10. Dispositif selon la revendication 1, **caractérisé en ce que** la liaison sélective est apte à être réalisée par l'intermédiaire d'une liaison par tuyau remplaçable (16).

11. Dispositif selon la revendication 1, **caractérisé en ce que** la liaison sélective est apte à être réalisée par l'intermédiaire d'une soupape à trois voies (18).

12. Dispositif selon la revendication 1, **caractérisé en ce que** la seconde soufflante (5) est entraînée par le moteur de la première soufflante (4).
